# FASCICULE DE BREVET EUROPEEN

(11) **EP 1 724 729 B1**
(45) Date de publication et mention de la délivrance du brevet: **02.01.2008**
(21) Numéro de dépôt: 06114068.7
(22) Date de dépôt: 17.05.2006
(51) Int. Cl.: G07B 17/00, G01B 11/04, G01B 5/04

(54) **Dispositif de mesure de largeur par différence d'atténuation lumineuse**
Vorrichtung zur Breitenmessung mittels des Lichtdämpfungsunterschieds
Device to measure width by difference of light attenuation

(30) Priorité: 20.05.2005 FR 0505095
(43) Date de publication de la demande: 22.11.2006
(73) Titulaire: NEOPOST TECHNOLOGIES, 92220 Bagneux (FR)
(72) Inventeur: Defosse, Sébastien, 92260 Fontenay aux Roses (FR)
(74) Mandataire: David, Alain

(56) Documents cités:
- US-A- 6 006 210
- US-B1- 6 169 978

## Description

### Domaine de la technique

La présente invention se rapporte au domaine du traitement de courrier. Elle vise en particulier un dispositif de mesure de la largeur d'un article de courrier transporté dans un système d'affranchissement.

### Art antérieur

On connaît déjà, par exemple, par le document US,6,006,210 (Pitney Bowes) une machine de traitement de courrier dotée d'une possibilité de tarification dimensionnelle et dans laquelle est effectuée une véritable mesure de la largeur de l'article de courrier par l'intermédiaire de barrettes de diodes. Cette solution apparemment simple est cependant extrêmement coûteuse en pratique car elle suppose l'utilisation de plusieurs barrettes de longueur importante.

On connaît encore par le brevet US,6,169,978 (Siemens) un système sophistiqué de détermination des dimensions de l'article transporté afin de lui affecter un montant précis d'affranchissement.

### Objet et définition de l'invention

La présente invention vise ainsi à remédier aux inconvénients précités et à permettre la mesure de la largeur L d'un article de courrier à des fins d'affranchissement, sans qu'il soit nécessaire de recourir à des systèmes techniques complexes ou coûteux pour effectuer cette mesure. Un but de l'invention est aussi de réaliser cette mesure au vol, c'est à dire pendant le transport de l'article de courrier au travers du système d'affranchissement et sans arrêt de celui-ci.

Ces buts sont atteints conformément à l'invention grâce à un dispositif de mesure au vol de la largeur L d'un article de courrier dans une machine de traitement de courrier dans laquelle on fait se déplacer les articles de courrier parallèlement à une paroi de mise en référence,

caractérisé en ce qu'il comprend un dispositif de détection rendu actif lors de la détection de la présence d'un article de courrier au dessus d'une pluralité de leviers disposés selon un pas fixe déterminé perpendiculairement à ladite paroi de mise en référence, un dispositif d'émission d'un rayon lumineux disposé au droit d'un premier levier de ladite pluralité, un dispositif de réception de ce rayon lumineux, un dispositif de mesure de l'intensité lumineuse du rayon lumineux reçu au dit dispositif de réception et un dispositif de traitement pour calculer un nombre déterminé y de leviers activés par le passage dudit article de courrier à partir d'une comparaison entre cette mesure de l'intensité lumineuse reçue et une mesure initiale de l'intensité lumineuse du rayon lumineux reçu au dit dispositif de réception en absence du passage d'articles de courrier au dessus de ladite pluralité de leviers.

Ainsi, un seul ensemble d'émission/réception suffit à cette structure formée autour d'une pluralité de leviers mécaniques pour déterminer avec une précision suffisante la largeur d'un article de courrier et, dès lors que son poids et éventuellement sa longueur et son épaisseur sont connus, calculer son montant d'affranchissement.

Il comporte en outre un dispositif de détermination de la largeur L d'un article de courrier à partir dudit nombre déterminé y de leviers activés par le passage dudit article de courrier.

De préférence, ledit dispositif de mesure de l'intensité lumineuse détermine un rapport entre l'intensité lumineuse reçue et une intensité lumineuse initiale prédéterminée.

De préférence, chaque levier est articulé sur un arbre commun monté transversalement par rapport au sens de déplacement des articles de courrier et solidaire à ses deux extrémités d'un châssis de la machine de traitement de courrier.

De préférence, chaque levier articulé présente une première partie d'extrémité destinée à traverser une ouverture d'un plateau de réception de la machine de traitement de courrier et une seconde partie d'extrémité destinée dans une position de repos correspondant à une absence de passage d'articles de courrier au dessus de ladite pluralité de leviers, à se trouver sur le chemin du rayon lumineux transmis entre ledit dispositif d'émission et ledit dispositif de réception.

Entre ladite seconde partie d'extrémité et ledit axe de rotation est accrochée une première extrémité d'un élément élastique dont l'autre extrémité est solidaire du châssis.

La présente invention concerne également un procédé de mesure au vol de la largeur L d'un article de courrier dans une machine de traitement de courrier dans laquelle on fait circuler les articles de courrier parallèlement à une paroi de mise en référence,
caractérisé en ce que l'on détecte la présence d'un article de courrier passant au dessus d'une pluralité de leviers disposés selon un pas fixe déterminé perpendiculairement à ladite paroi de mise en référence, en ce que l'on détecte au niveau d'un récepteur la réception d'un rayon lumineux émis par un émetteur disposé au droit d'un premier levier de ladite pluralité, en ce que l'on mesure l'intensité lumineuse du rayon lumineux reçu au dit récepteur, et en ce que l'on calcule un nombre déterminé y de leviers activés par le passage dudit article de courrier à partir d'une comparaison entre cette mesure de l'intensité lumineuse et une mesure initiale de l'intensité lumineuse du rayon lumineux reçu au dit récepteur en absence du passage d'articles de courrier au dessus de ladite pluralité de leviers.

Dans un mode de réalisation avantageux, ladite détection de la présence d'un article de courrier est effectuée par un calcul en continu de l'intensité lumineuse reçue au dit récepteur, la variation de cette intensité par rapport à une intensité de référence étant caractéristique de la présence d'un article de courrier.

On détermine ensuite la largeur L d'un article de courrier à partir dudit nombre déterminé y de leviers activés par le passage dudit article de courrier.

La présente invention se rapporte également à toute machine de traitement de courrier comprenant un dispositif de mesure au vol de la largeur L d'un article de courrier tel que précité.

### Brève description des dessins

D'autres caractéristiques et avantages de l'invention ressortiront de la description suivante de modes de réalisation particuliers, donnés à titre d'exemples, en référence aux dessins annexés, sur lesquels :
- la figure 1 est une vue en perspective d'une machine de traitement de courrier intégrant un dispositif de mesure de la largeur d'un article de courrier selon l'invention ;
- la figure 2 illustre en détail le dispositif de mesure de la figure 1 ;
- les figures 3 et 4 sont des vues schématiques du dispositif de la figure 2 selon deux modes de réalisation différents respectivement dans une position de repos et dans une position d'activation ;
- la figure 5 est un schéma-bloc montrant les éléments principaux d'un exemple de circuit de traitement pouvant être incorporé dans le dispositif selon l'invention; et
- la figure 6 est un organigramme montrant un exemple de diverses étapes mises en oeuvre dans le procédé de mesure au vol de la largeur d'un article de courrier selon l'invention.

### Description détaillée de modes de réalisation préférentiels

La tarification d'articles de courrier repose sur des critères de poids et de dimension des articles de courriers (épaisseur, longueur de l'enveloppe, largeur de l'enveloppe). Il s'agit soit de vérifier que les dimensions de l'enveloppe sont supérieures à des seuils, soit de vérifier que le rapport entre la longueur et la largeur de l'enveloppe est compris entre deux limites (exemples : 1,3 < R < 2,5 pour les USA, R < racine carrée de 2 pour l'Allemagne).

Pour attribuer de façon automatique le tarif adapté à chaque article de courrier dans un lot non homogène, on dispose, en amont du module d'affranchissement d'une machine de traitement de courrier, en général au niveau de son module d'alimentation appelé aussi alimenteur, un dispositif qui mesure le poids et les dimensions de chaque enveloppe, et transmet ces informations à un calculateur de tarif. La mesure de poids peut aussi être réalisée à part au moyen d'un module de pesée indépendant disposé dans le chemin de transport des enveloppes, par exemple entre l'alimenteur et le module d'affranchissement.

La figure 1 illustre une machine de traitement de courrier intégrant un dispositif de mesure de la largeur L d'un article de courrier selon l'invention. Elle comporte classiquement d'ament en aval (selon le sens de déplacement des articles de courrier au travers de la machine) : un module d'alimentation 10 muni d'un plateau de réception 12 sur lequel sont placés en une pile compacte homogène ou non (selon que les articles sont de même dimension ou non) les articles de courrier à affranchir, de rouleaux d'entraînement 14 et de moyens de taquage (avantageusement latéral 16 et/ou arrière) de ces articles de courrier contre une paroi de mise en référence (appelé aussi guide-pli 18); un module de sélection (dont seuls les rouleaux inférieurs 20 sont représentés) pour extraire un à un, par le dessous de la pile, les articles de courrier à affranchir; et un module d'affranchissement 22 pour imprimer une empreinte postale sur l'article de courrier ainsi sélectionné.

Selon l'invention, cette machine comporte en outre un dispositif 24 de mesure de la largeur de chaque article de courrier, disposé avantageusement en sortie du module de sélection, et comportant une pluralité d'organes escamotables 26 répartis régulièrement le long d'une ligne perpendiculaire à la paroi de mise en référence 18 et de préférence sur toute la largeur de la machine de traitement de courrier. Chaque organe escamotable se présente sous la forme d'un levier 26 articulé sur un arbre commun 28 monté transversalement par rapport au sens de déplacement des articles de courrier et solidaire à ses deux extrémités du châssis de la machine de traitement de courrier, de préférence du plateau de réception du module d'alimentation comme l'illustre la figure 2.

En effet, chaque levier articulé qui peut présenter par exemple une forme générale en col de cygne comporte une première partie d'extrémité par exemple triangulaire 26A destinée à traverser une ouverture 12A du plateau de réception 12 et une seconde partie d'extrémité 26B, par exemple opposée à la première par rapport à l'axe de rotation sur l'arbre commun 28, destinée dans une position de repos correspondant à une absence d'article de courrier à intercepter les rayons lumineux, c'est à dire à se trouver sur le chemin des rayons lumineux transmis entre un dispositif d'émission lumineuse (émetteur 30A), typiquement une diode électroluminescente, et un dispositif de réception 30B des rayons lumineux transmis.

Entre cette seconde partie d'extrémité et l'axe de rotation traversé par l'arbre commun est accrochée une première extrémité d'un élément élastique 32 dont l'autre extrémité est solidaire du châssis, par exemple par accrochage sur une barre support 34 montée transversalement dans le châssis. Cet élément élastique, un ressort par exemple, est ajusté pour ne pas gêner le déplacement des articles de courrier au travers de la machine et donc pour permettre au levier 26 à la fois de s'effacer sous le simple poids d'un article de courrier lors de son passage à son niveau et de revenir dans sa position initiale une fois ce passage effectué.

Les leviers sont espacés les uns des autres d'un pas fixe identique déterminé de telle sorte qu'il soit possible de discriminer sans échec possible les différents formats postaux adressés par la machine de traitement de courrier. Si l'on se réfère aux normes postales en vigueur en Europe, un espacement de 10 mm par exemple permettra de séparer sans difficulté les formats C6, B6, E6 dont les largeurs d'enveloppes sont respectivement de 114 mm, 125 mm et 140 mm. La largeur moyenne d'une machine de traitement de courrier étant en Europe couramment de 250 mm (afin de permettre le passage d'enveloppes au format C4 en mode paysage ou C5 en mode portrait), il est envisagé dans cet exemple de disposer 25 leviers en travers de cette machine. Bien entendu, ces nombre et largeurs sont donnés à titre purement illustratif et tout autre combinaison est évidemment envisageable notamment selon le type de courrier traité ou le type de normes postales mises en oeuvre, par exemple américaines.

La figure 3 montre schématiquement la disposition des leviers 26 dans leur position initiale de repos en absence de passage d'articles de courrier pour un mode préférentiel de réalisation de l'invention. Dans ce mode, la mesure de la largeur d'un article de courrier est basée sur l'atténuation de l'intensité lumineuse de la lumière émise en fonction du milieu traversé, la lumière se propageant en ligne directe entre l'émecleur 30A et le récepteur 30B.

Chaque levier est constitué d'un même matériau ayant un coefficient d'amortissement déterminé µ^{drap} de préférence très différent de celui de l'air µ^{air} et présente une largeur déterminée d^{drap}. La distance entre deux leviers d^{air} est connue et fixée lors de la construction de la machine en fonction des normes postales en vigueur et des caractéristiques des enveloppes traitées. Un premier levier 26p est disposé à la distance d^{air} de la paroi de référence 18. De même, sont fixées par construction les distances d^{E} entre l'émetteur 30A et le premier levier 26p d'une part et d^{R} entre un dernier levier 26d et le récepteur 30B d'autre part.

Si l'on appelle Ieo l'intensité lumineuse constante émise par l'émetteur, il est possible de déterminer l'intensité lumineuse reçue au niveau du récepteur Ir0 après avoir traversé tous les leviers au nombre déterminé de x. On obtient ainsi aisément l'égalité suivante : $I ⁢ r ⁢ 0 = I ⁢ e ⁢ 0 ∗ exp \left[-{d}^{E}⁢{μ}^{air}\right] ∗ exp \left[-x⁢{d}^{drap}⁢{μ}^{drap}\right] ∗ exp \left[-\left(x-1\right)⁢{d}^{air}⁢{μ}^{air}\right] ∗ exp \left[-{d}^{R}⁢{μ}^{air}\right]$

Un article de courrier durant sa traversée de la machine de traitement de courrier passe nécessairement au niveau de la ligne des leviers et active donc lors de son passage un nombre déterminé y de leviers correspondant à sa largeur. La figure 4 montre la disposition des leviers en regard des émetteur et récepteur après activation de certains d'entre eux par un article de courrier 36.

L'intensité lumineuse reçue au niveau du récepteur Iry après avoir traversé les seuls leviers non activés est alors donné par l'égalité suivante : $I ⁢ r ⁢ y = I ⁢ e ⁢ o ∗ exp \left[-{d}^{E}⁢{μ}^{air}\right] ∗ exp \left[-{d}^{drap}⁢{μ}^{drap}⁢\left(x-y\right)\right] ∗ exp \left[-{d}^{drap}⁢{μ}^{air}⁢y\right] ∗ exp \left[-{d}^{air}⁢{μ}^{air}⁢\left(x-1\right)\right] ∗ exp \left[-{d}^{R}⁢{μ}^{air}\right]$ soit encore : $I ⁢ r ⁢ y = I ⁢ r ⁢ 0 ∗ exp \left[y⁢\left({μ}^{drap}-{μ}^{air}\right)⁢{d}^{drap}\right]$ d'où l'on peut extraire le nombre y de leviers activés par l'article de courrier concerné : $y = \left[ln\left(I⁢r⁢y/I⁢r⁢0\right)\right] / \left[{d}^{drap}⁢\left({μ}^{drap}-{μ}^{air}\right)\right]$

On peut noter que d^{E} , d^{R} et d^{air} n'intemiennent pas dans le calcul de y ce qui facilite la détermination de la largeur L de l'article de courrier (les tolérances dimensionnelles sur ces valeurs n'entrent en effet pas en considération pour le résultat du calcul) donnée alors par l'inégalité suivante :$\left(y-2\right) * {d}^{drap} + \left(y-1\right) * {d}^{air} < L \leq y * {d}^{drap} + \left(y+1\right) * {d}^{air}$

On connaît donc la largeur L d'un article de courrier à +/- 1 pas (pas = d^{drap} + d^{air}).

On notera également que le taquage de l'article de courrier contre la paroi de mise en référence 18 n'est pas nécessaire, il suffit seulement en effet qu'il défile perpendiculairement à cette paroi.

On décrira en référence à la figure 5 un exemple de circuit de traitement pouvant être mis en oeuvre dans le cadre du dispositif de mesure selon l'invention.

Tout d'abord, il s'agit de détecter la présence d'un article de courrier prêt pour l'affranchissement. Pour ce faire, le dispositif peut comporter un dispositif 40 de détection du front d'un article de courrier disposé sur le chemin de transport des articles de courrier, de préférence légèrement en aval de la ligne de leviers, pour garantir que lors de leur activation par un article de courrier, une partie avant de celui-ci a déjà obligatoirement franchi cette ligne et a donc nécessairement activé certains des leviers 26. On désigne ici par activation l'état du dispositif de détection lorsqu'un article de courrier passe à son voisinage et, par exemple, dans le cas d'un capteur optique, interrompt un faisceau lumineux émis par le capteur.

On notera toutefois que ce dispositif de détection de la présence d'un article de courrier 40 peut être aussi de type logiciel et consister, par exemple, en un calcul en continu de l'intensité lumineuse reçue au récepteur Iry, la variation de cette intensité par rapport à l'intensité lumineuse Ir0 reçue au récepteur en l'absence d'activation des leviers, signifiant en effet nécessairement une activation des leviers et donc la présence d'un article de courrier en entrée du module d'affranchissement.

Lorsque le capteur 40 est de type mécanique ou optique son activation met en route l'émetteur 30A auquel il est relié. Cet émetteur et le récepteur 30B sont en outre reliés à un module de mesure d'intensité lumineuse 42 qui va mesurer l'intensité lumineuse reçue après cette activation et déterminer le rapport entre cette intensité lumineuse reçue et une intensité lumineuse initiale reçue en absence de passage d'article de courrier et déterminée préalablement (en pratique lors de la construction de la machine ou au moment de son étalonnage), rapport d'intensité à partir duquel selon l'égalité précitée un module de traitement 44, avantageusement à microprocesseur, relié en sortie du module de mesure va permettre entre autre de calculer le nombre y de leviers activés et d'en déduire la largeur L de l'article de courrier. Selon la configuration matérielle envisagée, le récepteur peut intégrer ou non le module de mesure de l'intensité lumineuse reçue et la détermination du rapport des intensités lumineuses peut être effectuée de façon matérielle au niveau de ce module de mesure ou logicielle dans le module de traitement.

Un exemple de traitement des données mis en oeuvre dans le circuit précité sera explicité en référence à l'organigramme de la figure 6.

Un test 100 examine si un article de courrier est présent (car par exemple le capteur 40 est activé). Si ce n'est pas le cas, il y a retour à l'entrée de ce test 100. Si cette présence est confirmée, on passe à l'étape 102 de déclenchement de l'émetteur 30A (bien entendu cette étape n'existe pas lorsque la détection de présence s'effectue continûment, l'émetteur ayant été déclenché bien avant). Lorsqu'un test 104 détecte la réception d'un signal lumineux par le récepteur 30B, on passe successivement à l'étape 106 de mesure de l'intensité lumineuse reçue, à l'étape 108 de détermination du rapport entre cette intensité reçue et une intensité initiale prédéterminée, puis à l'étape 110 de détermination du nombre y de leviers activés et de la valeur L de l'article de courrier. Le processus peut alors être recommencé pour un nouvel article de courrier avec arrêt ou non de l'émetteur 30A après chaque mesure selon la nature du dispositif mis en oeuvre pour la détection de présence.

Pour s'affranchir d'erreurs de mesures éventuelles ou d'une légère mise en biais de l'article de courrier, on notera que cette mesure peut être réitérée plusieurs fois pendant le passage de l'article de courrier, une moyenne des résultats étant ensuite effectuée après mise à l'écart des valeurs extrêmes.

## Revendications

1. Dispositif de mesure au vol de la largeur L d'un article de courrier dans une machine de traitement de courrier dans laquelle on fait se déplacer les articles de courrier (36) parallèlement à une paroi de mise en référence (18),
**caractérisé en ce qu**'il comprend un dispositif de détection (40) rendu actif lors de la détection de la présence d'un article de courrier (36) passant au dessus d'une pluralité de leviers (26) disposés selon un pas fixe déterminé (d^{drap}+d^{air}) perpendiculairement à ladite paroi de mise en référence, un dispositif (30A) d'émission d'un rayon lumineux disposé au droit d'un premier levier (26p) de ladite pluralité, un dispositif (30B) de réception de ce rayon lumineux, un dispositif (42) de mesure de l'intensité lumineuse du rayon lumineux reçu au dit dispositif de réception et un dispositif (44) de traitement pour calculer un nombre déterminé y de leviers activés par le passage dudit article de courrier à partir d'une comparaison entre cette mesure de l'intensité lumineuse reçue et une mesure initiale de l'intensité lumineuse du rayon lumineux reçu au dit dispositif de réception en absence du passage d'articles de courrier au dessus de ladite pluralité de leviers.

2. Dispositif selon la revendication 1, **caractérisé en ce qu**'il comporte en outre un dispositif (44) de détermination de la largeur L d'un article de courrier à partir dudit nombre déterminé y de leviers activés par le passage dudit article de courrier.

3. Dispositif selon la revendication 1 ou la revendication 2, **caractérisé en ce que** ledit dispositif de mesure de l'intensité lumineuse détermine un rapport entre l'intensité lumineuse reçue et une intensité lumineuse initiale prédéterminée.

4. Dispositif selon l'une quelconque des revendications 1 à 3, **caractérisé en ce que** chaque levier (26) est articulé sur un arbre commun (28) monté transversalement par rapport au sens de déplacement des articles de courrier et solidaire à ses deux extrémités d'un châssis de la machine de traitement de courrier.

5. Dispositif selon la revendication 4, **caractérisé en ce que** chaque levier articulé présente une première partie d'extrémité destinée à traverser une ouverture (12A) d'un plateau de réception (12) de la machine de traitement de courrier et une seconde partie d'extrémité (26B) destinée dans une position de repos correspondant à une absence de passage d'articles de courrier au dessus de ladite pluralité de leviers, à se trouver sur le chemin du rayon lumineux transmis entre ledit dispositif d'émission et ledit dispositif de réception.

6. Dispositif selon la revendication 5, **caractérisé en ce que** entre ladite seconde partie extrémité et ledit axe de rotation est accrochée une première extrémité (32A) d'un élément élastique (32) dont l'autre extrémité (32B) est solidaire du châssis.

7. Procédé de mesure au vol de la largeur L d'un article de courrier dans une machine de traitement de courrier dans laquelle on fait circuler les articles de courrier (36) parallèlement à une paroi de mise en référence (18),
**caractérisé en ce que** l'on détecte la présence d'un article de courrier passant au dessus d'une pluralité de leviers (26) disposés selon un pas fixe déterminé (d^{drap}+d^{air}) perpendiculairement à ladite paroi de mise en référence, **en ce que** l'on détecte au niveau d'un récepteur (30B) la réception d'un rayon lumineux émis par un émetteur (30A) disposé au droit d'un premier levier (26p) de ladite pluralité, **en ce que** l'on mesure l'intensité lumineuse du rayon lumineux reçu au dit récepteur, et **en ce que** l'on calcule un nombre déterminé y de leviers activés par le passage dudit article de courrier à partir d'une comparaison entre cette mesure de l'intensité lumineuse et une mesure initiale de l'intensité lumineuse du rayon lumineux reçu au dit récepteur en absence du passage d'articles de courrier au dessus de ladite pluralité de leviers.

8. Procédé selon la revendication 7, **caractérisé en ce que** ladite détection de la présence d'un article de courrier est effectuée par un calcul en continu de l'intensité lumineuse reçue au dit récepteur, la variation de cette intensité par rapport à une intensité de référence étant caractéristique de la présence d'un article de courrier.

9. Procédé selon la revendication 7, **caractérisé en ce que** l'on détermine la largeur L d'un article de courrier à partir dudit nombre déterminé y de leviers activés par le passage dudit article de courrier.

10. Machine de traitement de courrier comprenant un dispositif de mesure au vol de la largeur L d'un article de courrier selon l'une quelconque des revendications 1 à 6.

## Claims

1. A device for measuring the width L of a mail item on the fly in a mail handling machine in which mail items (36) are caused to move parallel to a reference wall (18);
said device being **characterised in that** it comprises: a detector device (40) rendered active when the presence of a mail item (36) passing over a plurality of levers (26) is detected, said levers being disposed at a determined set pitch (d^{drap}+d^{air}) perpendicularly to said reference wall; an emitter device (30A) for emitting a light ray, which emitter device is disposed facing a first lever (26p) of said plurality; a receiver device (30B) for receiving said light ray; a measurement device (42) for measuring the light intensity of the light ray received at said receiver device; and a processor device (44) for computing a determined number y of levers activated by said mail item going past, on the basis of a comparison between said measurement of the received light intensity and an initial measurement of the light intensity of the light ray received at said receiver device when no mail items pass over said plurality of levers.

2. A device according to claim 1, **characterised in that** it further comprises a device (44) for determining the width L of a mail item on the basis of said determined number y of levers activated by said mail item going past.

3. A device according to claim 1 or claim 2, **characterised in that** said measurement device for measuring the light intensity determines a ratio between the received light intensity and a predetermined initial light intensity.

4. A device according to any one of claims 1 to 3, **characterised in that** each lever (26) is hinged to a common shaft (28) mounted transversely relative to the direction of movement of the mail items and secured at both of its ends to a frame of the mail handling machine.

5. A device according to claim 4, **characterised in that** each hinged lever has a first end portion designed to pass through an opening (12A) in a deck (12) of the mail handling machine, and a second end portion (26B) that, in a rest position corresponding to no mail items passing over said plurality of levers, is designed to find itself in the path of the light ray transmitted between said emitter device and said receiver device.

6. A device according to claim 5, **characterised in that** a first end (32A) of a resilient element (32) is fastened between said second end portion and said pivot axis, the other end (32B) of said resilient element being secured to the frame.

7. A method of measuring the width L of a mail item in a mail handling machine through which the mail items (36) are caused to travel parallel to a reference wall (18);
said method being **characterised in that** the presence of a mail item passing over a plurality of levers (26) disposed at a determined set pitch (d^{drap}+d^{air}) perpendicularly to said reference wall is detected, **in that** reception of a light ray emitted by an emitter (30A) disposed facing a first lever (26p) of said plurality is detected at a receiver (30B), **in that** the light intensity of the light ray received is measured at said receiver, and **in that** a determined number y of levers activated by said mail item going past is computed on the basis of a comparison between said measurement of the light intensity and an initial measurement of the light intensity of the light ray received at said receiver device when no mail items pass over said plurality of levers.

8. A method according to claim 7, **characterised in that** said detection of the presence of a mail item is performed by continuously computing the light intensity received at said receiver, the variation of said intensity relative to a reference intensity being characteristic of the presence of a mail item.

9. A method according to claim 7, **characterised in that** the width L of a mail item is determined on the basis of said determined number y of levers activated by said mail item going past.

10. A mail handling machine including a measurement device for measuring the width L of a mail item on the fly according to any one of claims 1 to 6.

## Patentansprüche

1. Vorrichtung zum Messen der Breite L eines Postartikels im Vorbeilaufen in einer Maschine zur Behandlung von Post, in der man die Postartikel (36) dazu bringt, sich parallel zu einer Bezugswand (18) zu bewegen,
**dadurch gekennzeichnet, daß** sie eine Detektionsvorrichtung (40), die bei der Detektion der Gegenwart eines Postartikels (36), der über eine Vielzahl von Hebeln (26) läuft, die gemäß eines festen bestimmten Abstands (d^{crap} + d^{air} ) senkrecht zu der Bezugswand angeordnet sind, aktiviert wird, eine Vorrichtung (30A) zur Emission eines Lichtstrahls, angeordnet rechts von einem ersten Hebel (26p) der Vielzahl von Hebeln, eine Vorrichtung (30B) zum Empfangen dieses Lichtstrahls, eine Vorrichtung (42) zur Messung der Lichtintensität des an der Empfangsvorrichtung empfangenen Lichtstrahls und eine Behandlungsvorrichtung (44) zur Berechnung einer ermittelten Anzahl y von durch den Durchlauf des Postartikels aktivierten Hebeln, ausgehend von einem Vergleich zwischen dieser Messung der empfangenen Lichtintensität und einer anfänglichen Messung der Lichtintensität des an der Empfangsvorrichtung in Abwesenheit des Durchlaufs von Postartikein über der Vielzahl von Hebeln empfangenen Lichtstrahls, umfaßt.

2. Vorrichtung nach Anspruch 1, **dadurch gekennzeichnet, daß** sie außerdem eine Vorrichtung (44) zur Bestimmung der Breite L eines Postartikels, ausgehend von der ermittelten Anzahl y von durch den Durchlauf des Postartikels aktivierten Hebeln, umfaßt.

3. Vorrichtung nach einem der Ansprüche 1 bis 2, **dadurch gekennzeichnet, daß** die Vorrichtung zur Messung der Lichtintensität ein Verhältnis zwischen der empfangenen Lichtintensität und einer vorbestimmten Anfangslichtintensität bestimmt.

4. Vorrichtung nach einem der Ansprüche 1 bis 3, **dadurch gekennzeichnet, daß** jeder Hebel (26) auf einer gemeinsamen Welle (28) angelenkt ist, die querlaufend in Bezug auf die Wanderungsrichtung der Postartikel montiert ist und an ihren zwei Enden fest mit einem Gestell der Maschine zur Postbehandlung verbunden ist.

5. Vorrichtung nach Anspruch 4, **dadurch gekennzeichnet, daß** jeder angelenkte Hebel einen ersten Endteil, vorgesehen zum Durchdringen einer Öffnung (12A) einer Aufnahmeplatte (12) der Maschine zur Postbehandlung, und einen zweiten Endteil (26B), vorgesehen in einer Ruheposition, entsprechend der Abwesenheit von Postartikeln über der Vielzahl von Hebeln, um sich auf dem Weg des Lichtstrahls, der zwischen der Emissionsvorrichtung und der Empfangsvorrichtung übertragen wird, zu befinden, aufweist.

6. Vorrichtung nach Anspruch 5, **dadurch gekennzeichnet, daß** zwischen dem zweiten Endteil und der Rotationsachse ein erster Endabschnitt (32A) eines elastischen Elements (32) angekoppelt ist, dessen anderer Endabschnitt (32B) mit dem Gestell fest verbunden ist.

7. Verfahren zum Messen der Breite L eines Postartikels im Vorbeilaufen in einer Maschine zur Behandlung von Post, in der man die Postartikel (36) dazu bringt, parallel zu einer Bezugswand (18) umzulaufen,
**dadurch gekennzeichnet, daß** man die Gegenwart eines Postartikels, der über eine Vielzahl von Hebeln (26) läuft, die gemäß eines festen bestimmten Abstands (d^{crap}+ d^{air} ) senkrecht zu der Bezugswand angeordnet sind, detektiert, indem man auf der Höhe eines Empfängers (30B) das Empfangen eines Lichtstrahls detektiert, ausgestrahlt von einem Emitter (30A), angeordnet zur Rechten eines ersten Hebels (26p) der Vielzahl, daß man die Lichtintensität des an dem Empfänger empfangenen Lichtstrahls mißt, und daß man eine ermittelte Anzahl y von durch den Durchlauf des Postartikels aktivierten Hebeln berechnet, ausgehend von einem Vergleich zwischen dieser Messung der Lichtintensität und einer anfänglichen Messung der Lichtintensität des am Empfänger in Abwesenheit des Durchlaufs von Postartikeln über der Vielzahl von Hebeln empfangenen Lichtstrahls.

8. Verfahren nach Anspruch 7, **dadurch gekennzeichnet, daß** die Detektion der Gegenwart eines Postartikels ausgeführt wird durch eine kontinuierliche Berechnung der an dem Empfänger empfangenen Lichtintensität, wobei die Variation dieser Intensität in Bezug auf eine Referenzintensität charakteristisch für die Gegenwart eines Postartikels ist.

9. Verfahren nach Anspruch 7, **dadurch gekennzeichnet, daß** man die Breite L eines Postartikels ausgehend von der ermittelten Anzahl y von durch den Durchlauf des Postartikels aktivierten Hebeln bestimmt.

10. Maschine zur Postbehandlung, umfassend eine Vorrichtung zum Messen der Breite L eines Postartikels im Vorbeilaufen nach einem der Ansprüche 1 bis 6.
